# EUROPÄISCHE PATENTANMELDUNG

(11) **EP 1 282 086 A2**
(43) Veröffentlichungstag der Anmeldung: **05.02.2003**
(21) Anmeldenummer: 02017625.1
(22) Anmeldetag: 03.08.2002
(51) Int. Cl.: G07D 7/00

(54) **Banknotenprüfgerät**

(30) Priorität: 04.08.2001 DE 10138939
(71) Anmelder: Khulusi, Gelan, 41542 Dormagen (DE)
(72) Erfinder: Khulusi, Gelan, 41542 Dormagen (DE); Schneeweiss, Roman, 12353 Berlin (DE)
(74) Vertreter: Pfenning, Meinig & Partner GbR

(57) **Zusammenfassung**

Die Erfindung betrifft ein Banknotenprüfgerät, das einfach unter den verschiedensten Anwendungs- und Umweltbedingungen sehr einfach und unkompliziert eingesetzt werden kann. Für diesen Zweck verfügt das erfindungsgemäße Banknotenprüfgerät über ein optisches Vergrößerungselement oder eine Anordnung mehrerer solcher optischen Elemente. Es sind mindestens zwei orthogonal zueinander ausgerichtete Positionierelemente an einem Grundkörper vorhanden, die eine Begrenzung für eine Banknotenauflage bilden. Unterhalb der Banknotenauflage ist mindestens eine Lichtquelle und oberhalb der Banknotenauflage ein Fixierelement für Banknoten angeordnet. Das optische Vergrößerungselement oder die Anordnung mehrerer optischer Elemente sind entweder am Fixierelement angeordnet oder in das Fixierelement integriert.

## Beschreibung

Die Erfindung betrifft ein Banknotenprüfgerät, das einfach unter den verschiedensten Anwendungs- und Umweltbedingungen sehr einfach und unkompliziert eingesetzt werden kann. Dabei ist es insbesondere für den Einsatz im Einzelhandel, auch an Einzelkassen größerer Handelshäuser und Supermärkte geeignet, obwohl an solchen Standorten ein hoher Zeitdruck für die Überprüfung von Banknoten besteht. Es ist aber auch ein Einsatz in Fahrzeugen des öffentlichen Nahverkehrs oder auch in Taxiunternehmen möglich.

Banknoten, die als Staatswährung genutzt werden, wiesen üblicherweise mehrere unterschiedliche Sicherheitsmerkmale, wie beispielsweise Wasserzeichen, Durchsichtregister, lokal begrenzt aufgedruckte Mikroschriften, Sicherheitsfäden in beschrifteter und unbeschrifteter Form auf. In der Regel werden auch Druckfarben verwendet, die bei Bestrahlung mit ultraviolettem Licht eine Lumineszenzerscheinung aufweisen. Letztgenanntes Sicherheitsmerkmal wird häufig für die Prüfung der Echtheit von Banknoten verwendet, da die Prüfung relativ schnell erfolgen kann. In jüngster Vergangenheit weist aber gerade dieses Sicherheitsmerkmal oft nicht die gewünschte Sicherheit auf, da entsprechende Fälschungen gehäuft aufgetreten sind.

Neben der bereits erwähnten Prüfung mit ultraviolettem Licht sind verschiedene andere Lösungen, mit denen jeweils einzeln ein Sicherheitsmerkmal gesondert geprüft werden kann, bekannt geworden.

So ist in DE 295 13 056 U1 eine Vorrichtung zur visuellen Identifizierung von Banknoten beschrieben. Diese Vorrichtung verwendet ein Vergrößerungselement mit mehreren unterschiedlich fokussierenden Linsen. Wird eine solche Vorrichtung auf eine bestimmte mit einer Mikroschrift bedruckte Position einer Banknote aufgelegt, kann die aufgedruckte Mikroschrift visuell und die Echtheit einer Banknote mit höherer Sicherheit überprüft werden, da dieses Sicherheitsmerkmal bei gefälschten Banknoten relativ schwer nachempfunden bzw. nachgeahmt werden kann. Wird die Prüfung von Banknoten mit einer solchen Vorrichtung vorgenommen, ist es jedoch erforderlich den mit Mikroschrift bedruckten Bereich einer Banknote in Bezug zu den Linsen zu positionieren und die Prüfung in einem bestimmten Abstand von diesem Linsensystem vorzunehmen, was relativ zeitaufwendig und beispielsweise im Kasseneinsatz eines Supermarktes nahezu unmöglich ist.

Ein weiterer Nachteil dieser Lösung besteht darin, dass die Prüfung nur bei ausreichenden Lichtverhältnissen in der Umgebung vorgenommen werden kann. Auch dieser bekannten Lösung haftet ein Nachteil an, den auch andere bekannte Prüfgeräte aufweisen. Bei den bekannten Geräten und Prüfverfahren wird lediglich ein einziges an den Banknoten vorhandenes Sicherheitsmerkmal geprüft und weitere Sicherheitsmerkmale bei der Prüfung unberücksichtigt gelassen.

Es hat sich aber herausgestellt, dass an gefälschten Banknoten häufig ein Sicherheitsmerkmal im ausreichenden Maße nachgeahmt oder kopiert werden kann, es in der Regel aber nicht gelingt, mindestens zwei oder mehr dieser an diesen Banknoten vorhandenen Sicherheitsmerkmale so nachzubilden, dass ein Nachweis auf Echtheit mit ausreichender Sicherheit erfolgen kann.

Es ist daher Aufgabe der Erfindung, ein Banknotenprüfgerät vorzuschlagen, mit dem die Prüfung von Banknoten sehr schnell, einfach und mit erhöhter Nachweissicherheit unter unterschiedlichen Umgebungsbedingungen erfolgen kann.

Erfindungsgemäß wird diese Aufgabe mit einem Banknotenprüfgerät, das die Merkmale des Anspruchs 1 aufweist, gelöst. Vorteilhafte Ausgestaltungsformen und Weiterbildungen der Erfindung können mit den in den untergeordneten und dem nebengeordneten Anspruch 22 bezeichneten Merkmalen erreicht werden.

Das erfindungsgemäße Banknotenprüfgerät verwendet in jedem Fall zur Überprüfung des Sicherheitsmerkmals aufgedruckter Mikroschrift ein optisches Vergrößerungselement oder eine Anordnung optischer Elemente, mit der eine Vergrößerung der aufgedruckten Mikroschrift erreicht werden kann. Des weiteren sind an einem Grundkörper mindestens zwei orthogonal zueinander ausgerichtete Positionierelemente vorhanden, die eine Begrenzung für eine Banknotenauflage bilden. An diese Positionierelemente, die bevorzugt als kantenförmige Anschläge ausgebildet sind, kann eine zu prüfende Banknote angelegt und auf der Banknotenauflage in definierter Form positioniert werden. Zur Prüfung der jeweiligen Banknote wird mindestens eine Lichtquelle, die unterhalb der Banknotenauflage angeordnet ist, verwendet, die zumindest während der Prüfzeit eingeschaltet werden kann. Oberhalb der Banknotenauflage ist ein Fixierelement für Banknoten angeordnet, an dem das eine optische Vergrößerungselement oder eine Anordnung mehrerer optischer Elemente zur Vergrößerung angeordnet oder in das Fixierelement integriert sein können.

Ein solches Fixierelement kann beispielsweise ein flächiges Element sein, das wie eine in DE 295 13 056 U1 beschriebene Vorrichtung ausgebildet ist.

Vorteilhafterweise ist zwischen der eigentlichen Banknotenauflage und diesem Fixierelement ein Spalt ausgebildet, in den die jeweilige zu prüfende Banknote eingeführt und mit Hilfe der Positionierelemente in definierter Form ausgerichtet werden kann. Durch eine entsprechende Anordnung des Fixierelementes mit dem einen Vergrößerungselement oder der Anordnung mehrerer Elemente kann bei bekannter Währung einer Banknote eine exakte Ausrichtung in Bezug zur auf der Banknote aufgedruckten Mikroschrift sehr schnell und einfach erfolgen.

Durch die Beleuchtung von unten, wobei auf mehrere vorteilhafte Möglichkeiten zur Ausbildung der Beleuchtung noch nachfolgend zurückzukommen sein wird, ist es möglich, auch bei mangelnder Ausleuchtung der Umgebung und besonders vorteilhaft, die Mikroschrift aus größerer Entfernung erkennen zu können.

Es besteht die Möglichkeit ein solches flächiges Fixierelement in eine am Grundkörper ausgebildete Aufnahme, an der es definiert angeordnet werden kann, einzulegen und so die gewünschte Positionierung des einen optischen Vergrößerungselementes oder die Anordnung mehrerer solcher Elemente zu sichern. Günstiger kann ein flächiges Fixierelement jedoch in Führungen am Grundkörper gehalten sein, mit denen gewährleistet werden kann, dass ein Abstand zwischen Banknotenauflage und Fixierelement eingehalten werden kann, so dass in den entsprechenden Spalt die jeweilige zu prüfende Banknote eingeführt und möglichst in einem konstanten Abstand zu dem einen optischen oder mehreren optischen Elementen bei der Prüfung eingehalten ist. Diese Führungen können günstigerweise als parallel zueinander angeordnete Nuten ausgebildet sein, in die dann ein ebenes flächiges Fixierelement eingeführt und in Parallelrichtung zu den Nuten hin und her verschoben werden kann, so dass eine Variation der Position der optischen Elemente zur Prüfung der Mikroschrift, wie dies beispielsweise bei unterschiedlichen Staatswährungen erforderlich sein kann, möglich wird.

Vorteilhaft ist es auch, die Banknotenauflage in Bezug zur Horizontalen in einem geneigten Winkel auszurichten, so dass beispielsweise eine Kassiererin im Sitzen von ihrem Arbeitsplatz sehr einfach und schnell die Prüfung vornehmen kann. Hierzu sollte ein Neigungswinkel zwischen 10 und 60° gegenüber der Horizontalen eingehalten werden. Die Banknotenauflage kann außerdem konvex gewölbt sein.

Die Banknotenauflage kann zumindest bereichsweise, aber auch vollständig aus einem für Licht transparenten Material bestehen, so dass eine Beleuchtung mit der unterhalb der Banknotenauflage angeordneten mindestens einen Lichtquelle für die optische Prüfung von Banknoten erfolgen kann.

Es besteht aber auch die Möglichkeit, sowohl den gesamten Grundkörper des Banknotenprüfgerätes mit der Banknotenauflage aus einem für Licht undurchlässigem Material herzustellen. In diesem Fall sollten mindestens zwei diskret angeordnete Lichtaustrittsöffnungen vorhanden sein. Die Anordnung dieser mindestens zwei, aber auch mehr Lichtaustrittsöffnungen sollte jedoch so gewählt werden, dass gleichzeitig mindestens zwei unterschiedliche Sicherheitsmerkmale an einer Banknote überprüft werden können. So können beispielsweise neben der Prüfung auf Vorhandensein der Mikroschrift auch gleichzeitig das Durchsichtregister und/oder das Wasserzeichen geprüft werden.

Für eine kostengünstige Herstellung und trotzdem einen universellen Einsatz eines erfindungsgemäßen Banknotenprüfgerätes können im Bereich der Banknotenauflage eine Vielzahl von Lichtaustrittsöffnungen vorhanden sein, die temporär abgedeckt oder verschlossen sein können. Diese Lichtaustrittsöffnungen können dann, je nach zu prüfender Staatswährung, geöffnet oder frei gegeben werden.

So können beispielsweise Abdeckungen an Lichtaustrittsöffnungen vorgesehen werden, die über Sollbruchstellen einfach entfernt werden können.

Es besteht aber auch die Möglichkeit eine Abdeckung in Form einer Schablone auszubilden, wobei in jeder für eine Staatswährung spezifischen Schablone entsprechende Lichtaustritts-öffnungen in den jeweiligen Positionen der unterschiedlichen zu prüfenden Sicherheitsmerkmale zugeordneter Anordnung ausgebildet sind und ansonsten das Abdeckungsmaterial lichtundurchlässig ist.

Eine solche Abdeckung kann aber auch eine lichtundurchlässige Folie sein, die auf eine Banknotenauflage aufgeklebt werden kann und Lichtaustrittsöffnungen durch gezielte bereichsweise Entfernung des lichtundurchlässigen Folienmaterials erhalten werden können.

Eine solche Folie kann aber auch in zweischichtiger Form ausgebildet sein, wobei eine Schicht aus einem für Licht transparenten Material und beispielsweise die Deckschicht aus einem lichtundurchlässigen Material besteht. Im lichtundurchlässigen Material kann in einem regelmäßigen Raster oder entsprechend einer für Staatswährungen spezifischen Anordnung eine Perforation vorhanden sein, so dass die Lichtaustritts-öffnungen durch entsprechende Entfernung bestimmter Teilbereiche des lichtundurchlässigen Materials erhalten werden können.

Werden solche Abdeckungen oder Folien verwendet, besteht auch die Möglichkeit, den gesamten Flächenbereich der Banknotenauflage aus einem transparenten Material herzustellen.

In diesem Fall kann es ausreichen eine einzige Lichtquelle im Grundkörper unterhalb der Banknotenauflage einzusetzen und mit dieser den gesamten Bereich der Banknotenauflage auszuleuchten. Vorteilhaft sollte jedoch eine Lichtquelle im Niederspannungsbereich bis maximal 24 V Verwendung finden.

Wird lediglich eine Lichtquelle verwendet, sollte diese eine Weißlichtquelle sein.

Es hat sich aber herausgestellt, dass eine Überprüfung anderer Sicherheitsmerkmale, als die Prüfung der Mikroschrift oder die UV-Prüfung mit einer Lichtquelle, die Licht im Wellenlängenbereich zwischen 550 bis 700 nm, also im Bereich des gelben bis roten Lichtes abstrahlt, günstiger ist.

Werden also mindestens zwei solcher Lichtquellen verwendet, sollte eine entsprechende Anordnung der unterschiedlichen abgestrahlten Lichtwellenlängenbereiche in Bezug zur Anordnung der unterschiedlichen Sicherheitsmerkmale auf den unterschiedlichen Banknoten in verschiedenen Staatswährungen erfolgen.

Als Weißlichtquelle kann beispielsweise eine Xenonlampe (Weißlichtdiode) eingesetzt werden.

Das Licht der Lichtquelle(n) kann auch mittels Reflektoren in Richtung auf die Banknotenauflage bzw. dort vorhandene Lichtaustrittsöffnungen gerichtet werden. Ein Gehäuse oder Grundkörper kann innen auch mit einer reflektierenden Beschichtung versehen sein.

Es besteht aber auch die Möglichkeit, für die Lichtquellen mehrere Leuchtdioden einzusetzen, die dann möglichst in Bezug zu Lichtaustrittsöffnungen angeordnet sind. Es können auch Flachdioden, mit denen größere Flächen beleuchtet werden können eingesetzt werden.

Neben der Möglichkeit der Ausbildung eines Fixierelementes, ähnlich wie dies in DE 295 13 056 mit mehreren plankonvexen Linsen beschrieben ist, kann aber auch ein einzelnes optisches Vergrößerungselement in Form einer Lupe oder einer Leseleiste verwendet werden. Dabei sollte jedoch eine Standardvergrößerung größer als 10, bevorzugt größer als 15 und ganz besonders bevorzugt größer 20 eingehalten werden.

Es besteht aber auch die Möglichkeit, wie bereits angedeutet, mehrere optische Elemente zur Vergrößerung der aufgedruckten Mikroschrift auf Banknoten einzusetzen, wobei jedoch mindestens zwei solcher Elemente erforderlich sein können. So können mindestens zwei plankonvexe Linsen mit jeweils übereinstimmender optischer Achse verwendet werden.

Es kann aber auch günstig sein, mindestens zwei Fresnellinsen für eine solche vergrößernde optische Anordnung zu verwenden. Werden mehrere solcher optischer Elemente in einer gemeinsamen Anordnung zur Detektion der Mikroschrift verwendet, sollte eine zumindest äquivalente Vergrößerung, wie mit einem bereits bezeichneten vergrößernden optischen Element erreicht werden.

Unter bestimmten Einsatzbedingungen kann es außerdem vorteilhaft sein, am erfindungsgemäßen Banknotenprüfgerät eine in Bezug zur Banknotenauflage geneigte Projektionsfläche oder einen Spiegel vorzusehen. Dadurch kann die Projektion von Sicherheitsmerkmalen entweder auf eine Projektionsfläche oder den Spiegel nochmals in vergrößerter Form und die Prüfung leichter erfolgen.

Das erfindungsgemäße Banknotenprüfgerät kann an ein lokales Elektroenergieversorgungsnetz, möglichst unter Zwischenschaltung eines geeigneten Transformators, mit dem die üblicherweise verwendete Netzspannung in Höhe von ca. 220 V in den Niederspannungsbereich transformiert werden kann, angeschlossen werden. Bei einem Einsatz in Kraftfahrzeugen kann die Energieversorgung über das Bordnetz erfolgen. Es besteht aber auch die Möglichkeit, die für das Betreiben der einen oder auch mehreren Lichtquellen erforderliche Elektroenergie über Elektroenergiespeicher (Batterien, wiederaufladbare Akkumulatoren), die dann vorteilhaft im Inneren des Grundkörpers angeordnet sind, zu sichern.

Des weiteren sollte mindestens ein Schaltelement vorhanden sein, mit dem die eine aber auch mehrere Lichtquellen ein- und ausgeschaltet werden können.

Dabei kann natürlich auch für jede einzelne Lichtquelle ein einzelnes Schaltelement vorhanden sein.

Vorteilhaft sollte mit einem oder auch mehreren solcher Schaltelemente die Möglichkeit gegeben sein, bestimmte ausgewählte Gruppen von mehreren Lichtquellen gemeinsam einzuschalten, so dass bestimmte Bereiche, die relevant sind, für jeweilige ausgewählte staatswährungsspezifische Banknoten gezielt beleuchtet werden, um die Prüfung für unterschiedliche Staatswährungen zu ermöglichen und zu erleichtern. Dies kann erforderlich sein, da die unterschiedlichen Sicherheitsmerkmale bei den verschiedenen Staatswährungen auf den Banknoten unterschiedlich angeordnet sind.

Nachfolgend soll die Erfindung beispielhaft näher erläutert werden.

Dabei zeigen:
- Figur 1: in schematischer und perspektivischer Darstellung ein Beispiel eines erfindungsgemäßen Banknotenprüfgerätes und
- Figur 2: Beispiele für die Anordnung von Lichtaustrittsöffnungen auf einer Banknotenauflage eines erfindungsgemäßen Banknotenprüfgerätes.

Bei dem in Figur 1 gezeigten Beispiel eines erfindungsgemäßen Banknotenprüfgerätes 1 wird ein Grundkörper 2 verwendet, an dem zwei orthogonal zueinander ausgerichtete Positionierelemente 4 und 4' ausgebildet sind, die zwei entsprechende Grenzen einer Banknotenauflage 3 bilden. Mit diesen Positionierelementen 4 und 4', die in Form von Kanten oder aufgesetzten Leisten ausgebildet sein können, kann eine definierte Ausrichtung und Positionierung einer auf die Banknotenauflage 3 aufgelegten, hier nicht dargestellten Banknote, erfolgen. Das Positionierelement 4' kann auch in verschiedenen Positionen am Grundkörper 2 befestigt werden, um eine Anpassung von Mikroschriften auf Banknoten verschiedener Staatswährungen zu ermöglichen und z.B. eine Ausrichtung einer auf einer Banknote aufgedruckten Mikroschift in Bezug zu den vergrößernden optischen Elementen oder der Anordnung mehrerer solcher Elemente 6 in einer Richtung, die mit dem Doppelpfeil in Figur 1 bezeichnete ist, zu ermöglichen.

So kann dieses Positionierelement 4' leistenförmig und an seiner Unterseite mit einer Kontur oder Strukturelementen versehen sein, die dann in im Grundkörper 2 ausgebildete komplementär ausgebildete Konturen oder Strukturen form- und/oder kraftschlüssig befestigt werden können. Das Positionierelement 4' kann also parallel zum Positionierelement 4 verschoben und in der gewünschten für die jeweiligen zu prüfenden Banknoten spezifischen Position befestigt werden. So läßt sich sich die Begrenzung der Banknotenauflage 3 anpassen.

Des weiteren sind am Grundkörper 2 zwei sich parallel gegenüberliegende Führungen 8 oder entsprechende Auflagen ausgebildet, in die ein Fixierelement 5 eingeführt oder eingelegt worden ist.

In dieses Fixierelement 5 ist eine vergrößernde Anordnung mindestens zweier plankonvexer Linsen integriert, mit der eine auf einer Banknote aufgedruckte Mikroschrift in vergrößerter Form visuell erfasst werden kann. Wie bereits im allgemeinen Teil der BeSchreibung erwähnt worden ist, kann das Fixierelement 5 in den Führungen 8, parallel dazu hin und her verschoben und gegebenenfalls zur Detektion von Mikroschriften unterschiedlicher Staatswährungen hin und her verschoben werden.

Des weiteren wird aus der Darstellung gemäß Figur 1 deutlich, dass der Grundkörper 2 und demzufolge die Banknotenauflage in Bezug zu einer Horizontalen, auf der der Grundkörper 2 abgestellt werden kann, in einem Winkel geneigt und außerdem die Banknotenauflage 3 konvex gewölbt ausgebildet ist.

In der Figur 2 sind unterschiedliche Möglichkeiten zur Anordnung und auch Ausbildungen von Lichtaustrittsöffnungen 7 und 7' im Bereich der Banknotenauflage 3 angedeutet.

So können beispielsweise die kreisförmigen Lichtaustrittsöffnungen 7 zur Überprüfung einer einzigen Staatswährung in definierter und bekannter Form angeordnet werden. So kann beispielsweise mit der am rechten äußeren oberen Rand der Banknotenauflage 3 angeordneten Lichtaustrittsöffnung 7 ein Wasserzeichen oder ein Durchsichtsregister geprüft werden und mit der zweiten, weiter links unten angeordneten Lichtaustrittsöffnung 7, die Prüfung der auf der entsprechenden Banknote aufgedruckten Mikroschrift unterstützt werden.

Dabei erfolgt die Ausleuchtung der entsprechenden Sicherheitsmerkmale mit mindestens einer hier nicht dargestellten Lichtquelle. Es besteht aber auch die Möglichkeit, für jede der beiden gezeigten Lichtaustrittsöffnungen 7 eine einzelne gesonderte Lichtquelle, bevorzugt in Form einer Leuchtdiode einzusetzen. Selbstverständlich können auch mehr als diese zwei dargestellten Lichtaustrittsöffnungen und gegebenenfalls auch mehrere Lichtquellen eingesetzt werden.

Im unteren Teil der Figur 2 sind in regelmäßiger Anordnung und rasterförmig weitere Lichtaustrittsöffnungen 7' dargestellt.

Diese Lichtaustrittsöffnungen 7' können beispielsweise perforierte Bereiche einer ansonsten lichtundurchlässigen Abdeckung sein, die für eine jeweilige Staatswährung spezifisch entfernt und für die jeweiligen Banknoten dann entsprechend angeordnete Lichtaustrittsöffnungen 7' bilden.

In ähnlicher Form kann auch mit der ebenfalls bereits im allgemeinen Teil der Beschreibung beschriebenen zweischichtigen Folie, die aus einer transparenten und einer lichtundurchlässigen Schicht bestehen kann, verfahren werden. Dabei ist die lichtundurchlässige Schicht, die mit für die Lichtaustrittsöffnungen 7' vorgesehenen Perforationen vorgesehen ist, an der Oberseite einer solchen Folie angeordnet und diese lichtundurchlässige Schicht kann für eine gezielte Ausbildung von Lichtaustrittsöffnungen 7' für Staatswährung gezielt für bestimmte Banknoten abgezogen und so die jeweiligen Lichtaustrittsöffnungen 7' geschaffen werden.

## Patentansprüche

1. Banknotenprüfgerät mit einem optischen Vergrößerungselement oder einer vergrößernden Anordnung optischer Elemente (6),
bei dem mindestens zwei orthogonal zueinander ausgerichtete Positionierelemente (4, 4') an einem Grundkörper (2) eine Begrenzung für eine Banknotenauflage (3) bilden;
unterhalb der Banknotenauflage (3) mindestens eine Lichtquelle und oberhalb der Banknotenauflage (3) ein Fixierelement (5) für Banknoten angeordnet sind;
und
das optische Vergrößerungselement oder die Anordnung optischer Elemente (6) am Fixierelement (5) angeordnet oder in das Fixierelement (5) integriert ist/sind.

2. Banknotenprüfgerät nach Anspruch 1,
**dadurch gekennzeichnet, dass** ein flächiges Fixierelement (5) in Führungen (8) eines Grundkörpers (2) in einem Abstand zur Banknotenauflage (3) gehalten ist.

3. Banknotenprüfgerät nach Anspruch 1 oder 2,
**dadurch gekennzeichnet, dass** die Führungen (8) parallel zueinander angeordnet und nutenförmig ausgebildet sind.

4. Banknotenprüfgerät nach einem der Ansprüche 1 bis 3, **dadurch gekennzeichnet, dass** die Banknotenauflage (3) in einem Winkel zwischen 10 bis 60° gegenüber der Horizontalen geneigt ist.

5. Banknotenprüfgerät nach einem der Ansprüche 1 bis 4, **dadurch gekennzeichnet, dass** die Banknotenauflage (3) konvex gewölbt ist.

6. Banknotenprüfgerät nach einem der Ansprüche 1 bis 5, **dadurch gekennzeichnet, dass** die Banknotenauflage (3) zumindest bereichsweise aus einem transparenten Material gebildet ist.

7. Banknotenprüfgerät nach einem der Ansprüche 1 bis 6, **dadurch gekennzeichnet, dass** innerhalb des Bereiches der Banknotenauflage (3) mindestens zwie diskret angeordnete Lichtaustritts-öffnungen (7, 7') vorhanden sind.

8. Banknotenprüfgerät nach Anspruch 7,
**dadurch gekennzeichnet dass** die Lichtaustritts-öffnungen (7, 7') temporär abgedeckt oder verschlossen sind.

9. Banknotenprüfgerät nach einem der Ansprüche 1 bis 8, **dadurch gekennzeichnet, dass** die Banknotenauflage (3) mit einer Abdeckung, in der diskret angeordnete Lichtaustrittsöffnungen (7, 7') vorhanden sind, überdeckt ist.

10. Banknotenprüfgerät nach Anspruch 9,
**dadurch gekennzeichnet, dass** die Abdeckung eine lichtundurchlässige Folie ist.

11. Banknotenprüfgerät nach einem der Ansprüche 1
bis 10, **dadurch gekennzeichnet, dass** die mindestens eine Lichtquelle eine Weißlichtquelle ist.

12. Banknotenprüfgerät nach einem der Ansprüche 1
bis 11, **dadurch gekennzeichnet, dass** eine zweite Lichtquelle Licht im Wellenlängenbereich zwischen 550 bis 700 nm abstrahlt.

13. Banknotenprüfgerät nach Anspruch 11,
**dadurch gekennzeichnet dass** die Weißlichtquelle eine Xenonlampe ist.

14. Banknotenprüfgerät nach Anspruch 12,
**dadurch gekennzeichnet, dass** die Lichtquellen Leuchtdioden oder Flachdioden sind.

15. Banknotenprüfgerät nach einem der Ansprüche 1
bis 14, **dadurch gekennzeichnet, dass** das optische Vergrößerungselement (6) eine Lupe oder Leseleiste ist.

16. Banknotenprüfgerät nach Anspruch 15,
**dadurch gekennzeichnet, dass** das optische Vergrößerungselement (6) eine Standardvergrößerung größer als 10 aufweist.

17. Banknotenprüfgerät nach einem der Ansprüche 1
bis 14, **dadurch gekennzeichnet, dass** die Anordnung optischer Elemente (6) aus mindestens zwei Linsen gebildet ist.

18. Banknotenprüfgerät nach Anspruch 17,
**dadurch gekennzeichnet, dass** die zwei Linsen plankonvexe Linsen sind.

19. Banknotenprüfgerät nach Anspruch 17,
**dadurch gekennzeichnet, dass** die Linsen Fresnellinsen sind.

20. Banknotenprüfgerät nach einem der Ansprüche 17 bis 19, **dadurch gekennzeichnet, dass** ein Positionierelement (4') parallel zum anderen Positionierelement (4) verschiebbar und in unterschiedlichen Positionen banknotenspezifisch form- und/oder kraftschlüssig am Grundkörper (2) befestigbar ist.

21. Banknotenprüfgerät nach einem der Ansprüche 1 bis 20, **dadurch gekennzeichnet, dass** eine in einem Winkel zur Banknotenauflage (3) geneigte Projektionsfläche oder ein Spiegel vorhanden ist.

22. Banknotenprüfgerät nach einem der Ansprüche 1 bis 21, **dadurch gekennzeichnet, dass** mindestens ein Schaltelement zum Ein- und Ausschalten der Lichtquelle(n) und/oder für staatswährungsspezifische Gruppen mehrerer Lichtquellen vorhanden ist.

23. Verfahren zur Prüfung der Echtheit von Banknoten mit einem Banknotenprüfgerät nach einem der Ansprüche 1 bis 22,
**dadurch gekennzeichnet, dass** an einer Banknote gleichzeitig mindestens zwei unterschiedliche Sicherheitsmerkmale optisch überprüft werden.
